# EUROPÄISCHE PATENTSCHRIFT

(11) **EP 1 759 876 B1**
(45) Veröffentlichungstag und Bekanntmachung des Hinweises auf die Patenterteilung: **19.03.2008**
(21) Anmeldenummer: 05019035.4
(22) Anmeldetag: 01.09.2005
(51) Int. Cl.: B43L 23/08, A45D 40/08, A45D 40/20

(54) **Stiftspitzer**
Pencil sharpener
Taille-crayon

(43) Veröffentlichungstag der Anmeldung: 07.03.2007
(62) Teilanmeldung aus: 06025767.2
(73) Patentinhaber: KUM Limited, Trim, Co. Meath (IE)
(72) Erfinder: Lüttgens, Fritz, Dr., 91054 Erlangen (DE)
(74) Vertreter: Tergau & Pohl Patentanwälte

(56) Entgegenhaltungen:
- DE-A1- 4 000 122
- DE-C1- 10 102 092
- US-A- 362 669
- US-A- 1 728 523
- US-A- 5 987 759
- US-A1- 2002 005 100
- US-B1- 6 397 479

## Beschreibung

Die Erfindung bezieht sich auf einen Stiftspitzer zum Anspitzen eines Stifts, insbesondere eines Kosmetikstifts.

Ein Spitzer wird üblicherweise dazu eingesetzt, die Mine eines Stifts anzuspitzen und dabei eine gegebenenfalls vorhandene Minenumhüllung im Bereich der Stiftspitze abzuschälen. Herkömmlicherweise umfasst ein Spitzer einen etwa quader- oder keilförmigen Spitzerkörper, in welchen ein im Wesentlichen kreiskegelförmiger Spitzkonus als Führung für die Stiftspitze derart eingebracht ist, dass seine Mantelfläche eine Außenfläche des Spitzerkörpers etwa tangiert. In der Umgebung dieser Tangente ist der Spitzkonus über einen Spanauswurfschlitz zu der anliegenden Außenfläche des Spitzerkörpers hin geöffnet. Ein Spitzer umfasst des Weiteren ein Schälmesser, das tangential bezüglich der Mantelfläche des Spitzkonus auf dem Spitzerkörper befestigt ist und mit einer Schneidkante in den Spanauswurfschlitz hineinragt, so dass bei Verdrehung eines in den Spitzkonus eingeschobenen Stiftes gegenüber dem Spitzerkörper durch die Schneidkante des Schälmessers ein Span von dem Stift abgehoben wird.

Aus der DE 40 00 122 A1 ist ein Stiftspitzer bekannt, dessen im wesentlichen quaderförmiger Spitzerkörper an seinen Längsseitenwänden mit komplementären Vorsprüngen oder Vertiefungen versehen sind. Die Vorsprünge bzw. Vertiefungen ermöglichen hierbei das Zusammenstecken mehrerer Stiftspitzer und somit deren Kombination zu einem Mehrfachspitzer.

Stiftspitzer zum Anspitzen von Kosmetikstiften, die üblicherweise mit einer vergleichsweise weichen, plastischen Mine versehen sind, weisen häufig zusätzlich zu dem Schälmesser einen sogenannten Minenformer auf, der beim Spitzvorgang die im Bereich der Stiftspitze hervortretende Minenmasse zu einer vorgegebenen, insbesondere abgerundeten Spitze ausformt. Bei einem aus der DE 199 52 039 A1 bekannten Stiftspitzer sind mehrere unterschiedlich geformte Minenformer vorgesehen, die an einer karussellartigen Verstellmechanik angeordnet sind und durch Verdrehen der Verstellmechanik alternativ mit dem Stiftführungskanal in Eingriff gebracht werden können.

Weiterhin ist aus der US 6397479 B1 ein Stiftspitzer bekannt, bei dem ein Minenformer vorgesehen ist, der entlang eines Filmstreifen reversibel aus einer Eingriffsstellung mit einem Stiftführungskanal herausschwenkbar oder in die Eingriffsstellung hineinschwenkbar ist.

Der Erfindung liegt die Aufgabe zugrunde, einen in herstellungstechnisch besonders günstigen Stiftspitzer anzugeben, der dennoch flexibel einsetzbar und/oder handhabungstechnisch einfach sein soll.

Die Aufgage wird erfindungsgemäß gelöst durch die Merkmale des Anspruchs 1. Danach umfasst ein Spitzerkörper des Stiftspitzers eine Führungshülse mit einer Bohrung, die einen Stiftführungskanal für einen anzuspitzenden Stift definiert, wobei an den Außenumfang dieser Führungshülse mindestens ein (im Vergleich zum Außendurchmesser der Führungshülse) flacher Stützflügel angeformt ist. Der oder jeder Stützflügel ragt im Querschnitt etwa radial von dieser ab und trägt in einem von der Führungshülse beabstandeten Endbereich ein Funktionselement zum Schutz oder zur Bearbeitung der Minenspitze des anzuspitzenden Stifts. Bei dem Funktionselement handelt es sich insbesondere um einen Minenformer.

Erfindungsgemäß ist in den oder jeden Stützflügel ein als Sollbiegestelle oder Solltrennstelle wirkender Filmstreifen eingeformt, entlang von welchem der Endbereich des Stützflügels derart abknickbar ist, dass das Funktionselement aus einer Eingriffsstellung mit dem Stiftführungskanal entfernt ist.

Durch den abknickbaren Stützflügel wird einerseits ein handhabungstechnischer Vorteil erzielt, indem der Stiftspitzer wahlweise mit oder ohne Funktionselement verwendbar ist, und bei Bedarf durch einen einfachen Knickvorgang umfunktioniert werden kann. Diese Handhabungsflexibilität wird bei gleichzeitig konstruktiv äußerst einfachem Aufbau erreicht, wodurch der Stiftspitzer- insbesondere gegenüber herkömmlichen Stiftspitzern mit ähnlicher Funktionalität - besonders einfach und preisgünstig herstellbar ist.

Der Filmstreifen kann derart ausgebildet sein, dass der Endbereich des Stützflügels beim Abknicken von dem Rest des Stützflügels irreversibel abgetrennt wird. Bevorzugt wirkt der Filmstreifen aber nach Art eines Filmscharniers und lässt eine reversible und wiederholte Verschwenkung des Endbereichs, und damit des daran angeordneten Funktionselements aus der bzw. in die Eingriffsstellung zu.

Der Stiftspitzer umfasst bevorzugt zwei Stützflügel, die entgegengesetzt zueinander von der Führungshülse abragen und dem Spitzerkörper im Querschnitt durch die Führungshülse eine flügelmutterartige Form verleihen. Bevorzugt sind die Stützflügel wiederum in ihrem Endbereich zur Bildung eines geschlossenen Stützrahmens zusammengeführt.

Die den Stiftführungskanal des Spitzerkörpers definierende Bohrung durchsetzt die zugehörige Führungshülse ganz, so dass der Stiftführungskanal über beide Axialenden der Führungshülse hinaussteht. Mit anderen Worten ist die Führungshülse derart ausgebildet, dass ein in Spitzposition eingeschobener Stift die Führungshülse vollständig durchsetzt und zumindest mit einem Teil seiner Stiftspitze durch ein Austrittsende der Bohrung über die Führungshülse hinaussteht. In dieser Ausführung ist an die Führungshülse zweckmäßigerweise eine Messerhalterung angeformt, die das Austrittsende der in der Führungshülse vorgesehenen Bohrung axial überragt. Die Messerhalterung flankiert den Stiftführungskanal hierbei einseitig, so dass der Stiftführungskanal zu einer von der Messerhalterung abgewandten Seite hin offen ist. Die weitestgehend offene Ausgestaltung des Stiftführungskanals im Bereich der Messerhalterung, und damit bei eingeschobenem Stift im Bereich der Stiftspitze, hat den Vorteil, das beim Spitzvorgang abgeschabte Minenmasse besonders leicht von der Messerhalterung abfallen kann. Hiermit wird einem insbesondere für Kosmetikstifte typischem Problem, dass die für diese Stifte üblicherweise weiche und plastische Minenmasse beim Spitzvorgang an der Messerhalterung verklumpt und den Stift beim fortgesetzten Spitzen verschmiert, besonders effektiv entgegengewirkt.

Nachfolgend wird ein Ausführungsbeispiel der Erfindung anhand einer Zeichnung näher erläutert. Darin zeigen:
- Fig. 1: in Draufsicht allgemein ein Konstruktionsprinzip eines Spitzerkörpers mit einer Führungshülse, einer an diese angeformten Messerhalterung sowie mit zwei an die Führungshülse angeformten und zu einem Stützrahmen miteinander verbundenen Stützflügeln,
- Fig. 2: in schematischer Seitenansicht das Konstruktionsprinzip gemäß Fig. 1,
- Fig. 3: in einem Längsschnitt III-III gemäß Fig. 1 das dortige Konstruktionsprinzip,
- Fig. 4: in perspektivischer Ansicht ein Ausführungsbeispiel des erfindungsgemäßen Stiftspitzers mit einem auf dem Konstruktionsprinzip gemäß Fig. 1 bis 3 beruhenden Spitzerkörper, wobei innerhalb der Stützflügel je ein als Solltrennstelle oder Sollbiegestelle wirkender Filmstreifen vorgesehen ist, entlang von welchem ein von der Führungshülse abgewandter Endbereich der Stützflügel abknickbar ist und
- Fig. 5: in Darstellung gemäß Fig. 4 den dortigen Stiftspitzer, wobei der Endbereich der Stützflügel gegenüber der in Fig. 4 dargestellten Position abgeknickt ist.

Einander entsprechende Teile und Größen sind in allen Figuren stets mit den gleichen Bezugszeichen versehen.

In der nachfolgend (in Bezug auf die Fig. 4 und 5) beschriebenen Ausführungsform des erfindungsgemäßen Stiftspitzers 1 ist ein Konstruktionsprinzip für einen Spitzerkörper 2 verwirklicht, das zunächst allgemein anhand der Fig. 1 bis 3 näher beschrieben wird.

Fig. 1 zeigt den aus Kunststoff oder Metall hergestellten Spitzerkörper 2 sowie ein auf dem Spitzerkörper 2 befestigtes Schälmesser 3. Der Spitzerkörper 2 wiederum umfasst eine Führungshülse 4, eine an diese angeformte Messerhalterung 5 sowie zwei an die Führungshülse 4 angeformte Stützflügel 6 und 7.

Die Führungshülse 4 ist von einer zentralen Bohrung 8 (Fig. 3) durchsetzt, die während des Spitzvorgangs einen zu spitzenden Stift S lagert und somit einen einen Stiftführungskanal 9 (Fig. 3) definiert. Der Stiftführungskanal 9 bezeichnet also das Volumen, das der zu spitzende Stift S in Spitzstellung innerhalb und außerhalb der Führungshülse 4 einnimmt. Außerhalb der Führungshülse 4 ist der Stiftführungskanal 9 dabei durch die gedankliche Verlängerung der Wand der Bohrung 8 über die Führungshülse 4 hinaus gegeben. Die Führungshülse 4 und insbesondere deren Bohrung 8 weisen ein Einführende 10 auf, an welchem ein zu spitzender Stift S im Zuge des Spitzvorgangs in die Bohrung 8 einzuführen ist. Das dem Einführende 10 axial entgegengesetzte Ende der Führungshülse 4 und deren Bohrung 8, zu welchem die Stiftspitze des Stiftes S in Spitzposition wieder aus der Führungshülse 4 heraussteht, ist als Austrittsende 11 bezeichnet.

In einem an das Einführende 10 angrenzenden Abschnitt 12 der Führungshülse 4 ist die Bohrung 8 zylindrisch, d.h. insbesondere mit konstantem Durchmesser, ausgeführt. Dieser zylindrische Abschnitt 12 dient zur Gewährleistung einer guten Führung des Stifts S entlang einer Achse 13 des Stiftführungskanals 9. In einem an das Austrittsende 11 angrenzenden Abschnitt 14 der Führungshülse 4 verjüngt sich die Bohrung 8 dagegen zum Austrittsende 11 hin konisch. Dieser konische Abschnitt 14 der Bohrung 8 dient als Anschlag zur Axialfixierung des Stifts S in der Spitzposition.

Die Führungshülse 4 weist einen prinzipiell beliebig gestaltbaren Außenumfang 15 auf. In den dargestellten Ausführungsbeispielen ist der Außenumfang 15 der Führungshülse 4 aber stets kreisrund ausgebildet.

Die Messerhalterung 5 hat, wie insbesondere aus den Fig. 2 und 3 erkennbar ist, im Wesentlichen die Form eines Keils, dessen Horizontalfläche 16 (Fig. 3) mit geringem Abstand parallel zur Achse 13 des Stiftführungskanals 9 ausgerichtet ist.

Die Schrägfläche der Keilform bildet dagegen eine Auflagefläche 17 (Fig. 3), auf welcher das Schälmesser 3 unter einem Winkel bezüglich der Achse 13 positioniert ist. Die Auflagefläche 17 ist hierzu insbesondere an ihrem von der Achse 13 abgewandten Rand mit einer relingartigen Positionierhilfe 18 umgeben, an welcher das Schälmesser 3 angelegt ist. Das Schälmesser 3 ist in dieser Position derart ausgerichtet, dass seine Schneidkante 19 eine die Achse 13 etwa schneidende Linie bildet. Das Schälmesser 3 ist mittels einer Befestigungsschraube 20 auf der Auflagefläche 17 fixiert.

Die Messerhalterung 5 ist mit ihrer Mittellängsachse parallel versetzt zu der Achse 13 angeordnet, so dass ihre Keilspitze 21 von der Führungshülse 4 abgewandt ist, und die der Keilspitze 21 entgegengesetzte Keilbasis 22 entsprechend der Führungshülse 4 zugewandt ist. Die Messerhalterung 5 überlappt im Bereich der Keilbasis 22 mit der Führungshülse 4 in einem axialen Bereich, der die axiale Länge des konischen Abschnitts 14 der Führungshülse 4 übersteigt. Durch diese Überlappung wird erreicht, dass der Stift S bis zu seinem Außenumfang sauber abgeschält wird. Im Überlappungsbereich ist die Führungshülse 4 mit einem Spanauswurfschlitz 23 versehen, in den die Schneidkante 19 des Schälmessers 3 hineinragt.

In dem überwiegenden Bereich ihrer axialen Erstreckung ragt die Messerhalterung 5 über das Austrittsende 11 der Führungshülse 4 hinaus. In diesem Bereich flankiert die Messerhalterung 5 den Stiftführungskanal 9 lediglich einseitig, während der Stiftführungskanal 9 in dem übrigen Umfangswinkelbereich nach außen hin nicht begrenzt ist, so dass beim Spitzvorgang das Schälmesser 3 und der den Stiftführungskanal 9 ausfüllende Stift S quasi frei im Raum hängen. Konkret ist der Stiftführungskanal 9 lediglich in einem Umfangswinkelbereich von geringfügig mehr als 90° von der Messerhalterung 5 und dem Schälmesser 3 umgeben. In dem überwiegenden Umfangswinkelbereich von ca. etwa 250° - 270° ist der Stiftführungskanal 9 dagegen nach außen hin offen, so dass Spanabfall und abgeschälte Minenmasse ungehindert von dem Schälmesser 3 und der Messerhalterung 5 abfallen kann.

Jeder Stützflügel 6 und 7 ist in einem Ansatzbereich 24 an den Außenumfang 15 der Führungshülse 4 angeformt und ragt von dort - im Querschnitt entlang der Achse 13 gesehen - radial von der Führungshülse 4 ab. Die beiden Stützflügel 6 und 7 sind dabei insbesondere an zueinander entgegengesetzten Umfangsbereichen der Führungshülse 4 angeordnet, so dass der Spitzerkörper 2 etwa die Form einer Flügelmutter hat.

Jeder Stützflügel 6,7 weist eine im Vergleich zum Durchmesser der Führungshülse 4 geringe Stärke und eine langgestreckte, flache Form auf, deren Längserstreckung parallel zu der Achse 13 ausgerichtet ist. Von dem Ansatzbereich 24 ausgehend erstreckt sich jeder Stützflügel 6,7 axial in Richtung des Austrittsendes 11 und über dieses hinaus. Die Stützflügel 6,7 flankieren somit in axialer Richtung die Messerhalterung 5 und das Schälmesser 3. Die Messerhalterung 5 ist dabei optional in den Stützflügel 6 integriert.

In einem entgegengesetzt zu dem Ansatzbereich 24 angeordneten Endbereich 25 sind die Stützflügel 6,7 zusammengeführt und einstückig miteinander verbunden. Die Stützflügel 6,7 bilden somit einen im Wesentlichen rechteckigen, geschlossenen Stützrahmen 31, in den die Führungshülse 4 und gegebenenfalls auch die Messerhalterung 5 integriert sind.

Der Stiftspitzer 1 umfasst nach den Fig. 4 und 5 einen auf dem vorstehend beschriebenen Konstruktionsprinzip beruhenden Spitzerkörper 2 sowie ein darauf angebrachtes Schälmesser 3. Der Spitzerkörper 2 umfasst zusätzlich einen Minenformer 36, der durch eine abgerundete Kontur des Innenrands 37 der Stützflügel 6,7 in deren gemeinsamen Endbereich 25 realisiert ist. Der Minenformer 36 ist derart angeordnet, dass er bei plan ausgerichteten Stützflügeln 6 und 7 in die Konusspitze des Stiftführungskanals 9 eingreift, so dass die Mine des in Spitzposition eingeschobenen Stifts S zu einer abgerundeten Spitze ausgeformt wird.

Um den Minenformer 36 bei Bedarf aus dieser Eingriffsposition entfernen zu können, ist der Endbereich 25 der Stützflügel 6 und 7 gegenüber dem jeweiligen Ansatzbereich 24 reversibel in die in Fig. 5 dargestellte Stellung verschwenkbar. Die Verschwenkbarkeit der Stützflügel 6,7 wird durch einen Filmstreifen 38 ermöglicht, der in jeden der Stützflügel 6 und 7 eingebracht ist. Die den Stützflügeln 6 und 7 zugeordneten Filmstreifen 38 sind hierbei entlang einer gemeinsamen, senkrecht zur Achse 13 des Stiftführungskanals 9 angeordneten Achse 39 ausgerichtet, die als Drehachse für die Verkippung des Endbereichs 25 wirkt.

Der Filmstreifen 38 ist optional derart stark ausgebildet, dass er (insbesondere bei nur geringer Verkippung aus der Ausgangslage nach Fig. 4) nach Art einer Blattfeder wirkt, die den Endbereich 25, und damit den Minenformer 36, elastisch in die Ausgangslage zurückdrückt, sobald der Endbereich 25 entlastet wird, d.h. sobald der auf den Endbereich 25 wirkende Verkippungsdruck aufgehoben wird.

Bezugszeichenliste
- 1: Stiftspitzer
- 2: Spitzerkörper
- 3: Schälmesser
- 4: Führungshülse
- 5: Messerhalterung
- 6: Stützflügel
- 7: Stützflügel
- 8: Bohrung
- 9: Stiftführungskanal
- 10: Einführende
- 11: Austrittsende
- 12: Abschnitt
- 13: Achse
- 14: Abschnitt
- 15: Außenumfang
- 16: Horizontalfläche
- 17: Auflagefläche
- 18: Positionierhilfe
- 19: Schneidkante
- 20: Befestigungsschraube
- 21: Keilspitze
- 22: Keilbasis
- 23: Spanauswurfschlitz
- 24: Ansatzbereich
- 25: Endbereich
- 36: Minenformer
- 37: Innenrand
- 38: Filmstreifen
- 39: Achse

- S: Stift

## Patentansprüche

1. Stiftspitzer (1) mit einem Spitzerkörper (2) und einem auf diesem befestigten Schälmesser (3), wobei der Spitzerkörper (2) eine Führungshülse (4) mit einer einen Stiftführungskanal (9) für einen zu spitzenden Stift (S) definierenden Bohrung (8) umfasst, **dadurch gekennzeichnet, dass** der Spitzerkörper mindestens einen von der Führungshülse (4) im Querschnitt etwa radial abragenden flachen Stützflügel (6,7) umfasst, wobei in einem von der Führungshülse (4) abgewandten Endbereich (25) des Stützflügels (6,7) ein Funktionselement (36) zum Schutz oder zur Bearbeitung der Stiftspitze des zu spitzenden Stifts (S) vorgesehen ist, wobei der oder jeder Stützflügel (6,7) entlang eines als Sollbiegestelle oder Solltrennstelle wirkenden Filmstreifens (38) derart knickbar ist, dass das Funktionselement (36) aus einer Eingriffsstellung mit dem Stiftführungskanal (9) entfernbar ist.

2. Stiftspitzer (1) nach Anspruch 1,
**dadurch gekennzeichnet,**
**dass** der Filmstreifen (38) als Filmscharnier wirkt, mittels welchem das Funktionselement (36) reversibel aus der Eingriffsstellung herausschwenkbar oder in die Eingriffsstellung hineinschwenkbar ist.

3. Stiftspitzer (1) nach einem der Ansprüche 1 oder 2,
**gekennzeichnet durch**
zwei zueinander radial entgegengesetzt von der Führungshülse (4) abragende Stützflügel (6,7), die in einem von der Führungshülse (4) beabstandeten Endbereich (25) zur Bildung eines Stützrahmens miteinander verbunden sind.

4. Stiftspitzer (1) nach einem der Ansprüche 1 bis 3,
**dadurch gekennzeichnet,**
**dass** der Spitzerkörper (2) eine an die Führungshülse (4) angeformte Messerhalterung (5) umfasst, die ein Austrittsende (11) der in der Führungshülse (4) vorgesehenen Bohrung (8) axial überragt, so dass die Messerhalterung (5) den Stiftführungskanal (9) einseitig flankiert und dass der Stiftführungskanal (9) zu einer von der Messerhalterung (5) abgewandten Seite hin offen ist.

## Claims

1. Pencil sharpener (1) having a sharpener body (2) and a shaving blade (3) fastened thereon, wherein the sharpener body (2) comprises a guide sleeve (4) with a bore (8) which defines a pencil-guiding channel (9) for a pencil (S) which is to be sharpened, **characterized in that** the sharpener body comprises at least one flat supporting wing (6, 7) which projects approximately radially in cross section from the guide sleeve (4), wherein, in an end region (25) of the supporting wing (6, 7), this end region is directed away from the guide sleeve (4), a functional element (36) is provided for protecting or for working on the tip of the pencil (S) which is to be sharpened, and the or each supporting wing (6, 7) can be bent along a film strip (38) acting as a predetermined bending point or predetermined separating point, such that the functional element (36) can be moved away from a position in which it engages with the pencil-guiding channel (9).

2. Pencil sharpener (1) according to Claim 1, **characterized in that** the film strip (38) acts as a film hinge by means of which the functional element (36) can be pivoted reversibly out of the engagement position or into the engagement position.

3. Pencil sharpener (1) according to either of Claims 1 and 2, **characterized by** two supporting wings (6, 7) which project radially in opposite directions to one another from the guide sleeve (4) and are connected to one another, to form a supporting frame, in an end region (25) which is spaced apart from the guide sleeve (4).

4. Pencil sharpener (1) according to one of Claims 1 to 3, **characterized in that** the sharpener body (2) comprises a blade holder (5) which is integrally formed on the guide sleeve (4) and projects axially beyond an outlet end (11) of the bore (8), which is provided in the guide sleeve (4), so that the blade holder (5) flanks the pencil-guiding channel (9) on one side, and that the pencil-guiding channel (9) is open toward a side which is directed away from the blade holder (5).

## Revendications

1. Taille-crayon (1) comprenant un corps de taille-crayon (2) sur lequel est fixée une lame à rogner (3), le corps de taille-crayon (2) comportant une douille de guidage (4) présentant un alésage (8) qui définit un canal de guidage de crayon (9) pour un crayon (S) à tailler,
**caractérisé en ce que** le corps de taille-crayon comprend au moins une ailette d'appui plate (6, 7), qui, en section transversale fait saillie radialement de la douille de guidage (4), un élément fonctionnel (36) pour la protection ou pour l'usinage de la pointe de crayon du crayon (S) à tailler étant prévu dans une zone d'extrémité (25) de l'ailette d'appui (6, 7), qui est éloignée de la douille de guidage (4), et l'ailette ou chaque ailette d'appui (6, 7) pouvant être rabattue le long d'une bande formant film (38) qui agit en tant que zone de pliage programmée ou zone de rupture programmée, de façon telle que l'élément fonctionnel (36) puisse être éloigné hors d'une position d'emprise sur le canal de guidage de crayon (9).

2. Taille-crayon (1) selon la revendication 1,
**caractérisé en ce que** la bande formant film (38) agit en tant que charnière à film, au moyen de laquelle l'élément fonctionnel (36) peut être basculé de façon réversible, hors de la position d'emprise ou vers cette position d'emprise.

3. Taille-crayon (1) selon l'une des revendications 1 ou 2,
**caractérisé par** deux ailettes d'appui (6, 7) qui font saillie de la douille de guidage (4) de manière radialement opposée l'une à l'autre, et sont reliées l'une à l'autre dans une zone d'extrémité (25) éloignée de la douille de guidage (4), pour former un cadre d'appui.

4. Taille-crayon (1) selon l'une des revendications 1 à 3,
**caractérisé en ce que** le corps de taille-crayon (2) comprend un support de lame (5) formé sur la douille de guidage (4) et dépassant axialement d'une extrémité de sortie (11) de l'alésage (8) prévu dans la douille de guidage (4), de manière à ce que le support de lame (5) flanque le canal de guidage de crayon (9) d'un côté et que le canal de guidage de crayon (9) soit ouvert en direction d'un côté opposé au support de lame (5).
